# EUROPÄISCHE PATENTSCHRIFT

(11) **EP 4 209 708 B1**
(45) Veröffentlichungstag und Bekanntmachung des Hinweises auf die Patenterteilung: **15.05.2024**
(21) Anmeldenummer: 22215893.3
(22) Anmeldetag: 22.12.2022
(51) Int. Cl.: F23B 30/00, F23B 10/02, F23B 50/06, F23B 90/06, F23G 5/027, F23G 5/16, F23G 5/36, F23G 7/10

(54) **FESTBRENNSTOFF-VERGASUNGSERHITZER MIT RADIALER DÜSE**
RADIAL NOZZLE SOLID FUEL GASIFICATION HEATER
CHAUDIÈRE DE GAZÉIFICATION DE COMBUSTIBLE SOLIDE À TUYÈRE RADIALE

(30) Priorität: 03.01.2022 CZ 20222022
(43) Veröffentlichungstag der Anmeldung: 12.07.2023
(73) Patentinhaber: BH PROPERTY s.r.o., 75131 Lipnik nad Becvou (CZ)
(72) Erfinder: HALADA, Michal, 37806 Hamr (CZ)
(74) Vertreter: Malusek, Jiri

(56) Entgegenhaltungen:
- EP-A1- 0 409 790
- EP-A1- 0 563 499
- EP-A1- 2 615 369
- EP-A2- 0 154 956
- AT-B- 395 905
- KR-A- 20100 003 789

## Beschreibung

Die Erfindung betrifft einen Festbrennstoff-Vergasungserhitzer mit radialer Düse.

Das Konzept der Vergasungs- oder Pyrolyseerhitzer für feste Brennstoffe ist weit verbreitet. Es wird hauptsächlich in Warmwasser-Holzkesseln mit manueller Beschickung und in geringerem Umfang in Holzöfen verwendet.

Bekannte Erhitzer dieses Konzepts enthalten im oberen Teil eine Vergasungskammer und im unteren Teil eine Brennkammer. Die Vergasungskammer hat fast immer einen quadratischen oder rechteckigen Querschnitt. Im oberen Teil enthält sie ein Loch zum Einfüllen von Kraftstoff. Die Vergasungskammer und die Brennkammer sind durch eine Trennwand getrennt. Die Trennwand bildet somit mit ihrer oberen Fläche den Boden der Vergasungskammer und mit ihrer unteren Fläche die Decke der Brennkammer. Die Trennwand enthält eine Düse (Entlüftungs- oder Durchgangsloch), die die Vergasungskammer und die Brennkammer verbindet. Die Eintrittsöffnung (Schlitz) der Düse befindet sich üblicherweise in der Mitte des Bodens der Vergasungskammer. Der Austritt der Düse befindet sich in der Wand, die üblicherweise die Decke der Brennkammer bildet.

Der Boden der Vergasungskammer kann horizontal oder zur Düse geneigt sein. Der geneigte Boden der Vergasungskammer hat somit die Form einer vierseitigen Pyramide mit der Spitze unten, mit 4 dreieckigen Wänden oder einer vierseitigen Rinne mit einem Paar gegenüberliegender dreieckiger Wände und einem Paar trapezförmiger Wände. Ein Heizgerät mit den Merkmalen des Oberbegriffs des Anspruchs 1 ist aus der AT 395 905 B bekannt.

Der Vergasungserhitzer funktioniert wie folgt: Der Brennstoff wird in der Vergasungskammer zu Gas. Es strömt durch die Eintrittsöffnung in die Düse, wo es verbrennt. Das Brenngas strömt durch den Düsenaustritt in die Brennkammer. In der Düse wird in der Regel Luft in die Flamme geleitet, was die Verbrennung fördert. Die Luft wird üblicherweise durch eine Öffnung in der Trennwand geleitet, die in die Düse mündet.

Die Düse des Vergasungserhitzers erfüllt somit mehrere Funktionen:
- Gasaustritt aus der Vergasungskammer, während es normalerweise wünschenswert ist, dass sich der Auslass im mittleren Teil des Bodens der Vergasungskammer befindet, wo der Energiewert (Temperatur und Heizwert) des Gases am höchsten ist.
- Entaschung vom Boden der Vergasungskammer.
- Eindämmung von unverbrannten Teilen des Brennstoffs (Kohle) in der Vergasungskammer (damit sie nicht in die Brennkammer fallen).

Die Düse ist daher ein wichtiges Element, und ihre Qualität hat einen wesentlichen Einfluss auf die Qualität des gesamten Erhitzers. Aus den genannten Funktionen der Düse wird deutlich, dass die Anforderungen an die räumliche Anordnung der Düse durchaus widersprüchlich sind: Die Entfernung von Gasen und Asche erfordert große Dimensionen der Düse, während das Auffangen von unverbrannten Partikeln oder das Mischen mit Luft kleine Abmessungen der Düse erfordern. Die Ascheentfernung erfordert mehrere Einlässe im Bodenbereich, während die Gasentfernung einen Einlass in der Mitte des Bodens erfordert. Während des Betriebs sind die Wände der Düse hohen Temperaturen (bis zu 1100° C), Gaseinwirkungen (Oxidations- und Reduktionsreaktionen usw.), Ascheeinwirkungen (Schmelzen, alkalische Hochtemperaturkorrosion usw.) und mechanischer Beanspruchung durch Teile des Kraftstoffs ausgesetzt. Dies stellt außerordentliche Anforderungen an die Auswahl der verwendeten Materialien.

Die Wände der Düse können aus hitzebeständigen Metalllegierungen aus Eisen (feuerfester Stahl und Gusseisen) bestehen. Dieses Material ist stark und ermöglicht das Erstellen beliebiger Formen (z. B. eines Rosts), aber seine Temperaturbeständigkeit ist unzureichend und seine Lebensdauer ist kurz.

Daher wird am häufigsten Keramik für die Wände der Düse verwendet. Keramik hält Temperaturen gut aus, ist aber zerbrechlich. Die Festigkeit, insbesondere bei Zug, ist um ein Vielfaches geringer als bei metallischen Werkstoffen. Daher müssen die Keramikteile massiv sein, was erhebliche Beschränkungen hinsichtlich der Abmessungen mit sich bringt.

Aus den genannten Fakten wird deutlich, dass die Anforderungen an die maßliche Anordnung der Düse erheblich sind.

Bekannte Düsentypen unterscheiden sich hauptsächlich in Form und Anzahl der Einlasslöcher. Am häufigsten werden Düsen mit einer Eintrittsöffnung und einem rechteckigen Querschnitt mit deutlichem Seitenunterschied (länglich) verwendet. Es gibt auch quadratische oder runde Düsen. Bei Düsen mit einer einzigen Einlassöffnung folgt die Düsenentlüftung normalerweise der Einlassöffnung. Dabei erweitert sich der Querschnitt der Entlüftung nach unten, um ein Festsetzen von Teilen des Kraftstoffs zu verhindern. Die Auslassöffnung ist daher in der Regel identisch mit der Einlassöffnung, aber etwas größer. Bei Düsen mit einer größeren Anzahl von Einlasslöchern sind die Entlüftungen von den einzelnen Einlasslöchern normalerweise mit einem einzelnen Auslassloch verbunden.

Wie bereits erwähnt, sind die Anforderungen an die Düsen widersprüchlich, sodass jeder Düsentyp eine andere Kombination von Vor- und Nachteilen hat. Zum Beispiel erzielt eine quadratische oder runde Düse durch ihre zentrale Lage im Boden einen höheren Energiewert des Gases (und damit die Verbrennungsqualität), hat aber den Nachteil eines großen Abfalls von Brennstoffteilen, die dann in der Vergasungskammer fehlen. Das verringert die Effizienz der Vergasung, während die Brennstoffteile in der Brennkammer störend sind und die Qualität der Gasverbrennung verschlechtern. Andererseits hat eine rechteckige Düse den Vorteil (weil sie bei gleicher Fläche deutlich schmaler ist), dass Teile des Kraftstoffs einen kleinen Tropfen verlieren. Ihr Nachteil besteht aber darin, dass ihre Enden in die Randbereiche des Bodens reichen, wo der Energiewert des Gases niedriger ist. Das verringert die Gesamtqualität der Verbrennung. Die Inhomogenität des Gasstroms verschlechtert dann die richtige Vermischung mit der Sekundärluft. Dies erfordert beispielsweise die Notwendigkeit einer Homogenisierungs-(Misch-)Kammer hinter dem Auslass der Düse, was die Heizung teurer, aber auch komplizierter macht.

Das Bemühen, den größtmöglichen Anteil der genannten Vorteile zu erreichen, führt zur Konstruktion von Düsen mit relativ kleiner Fläche der Eintrittsöffnung, was den Gasdurchsatz und damit den Druckverlust der Düse erhöht. Dazu muss beispielsweise die Heizung mit einem Lüfter ausgestattet werden, während mit zunehmendem Druckverlust der Düse auch die Lüfterleistung zunimmt. Hohe Gasgeschwindigkeiten erhöhen lokal die Intensität von Oxidationsreaktionen, die durch erhöhte Bildung schädlicher NOX-Emissionen (Stickoxide) die Temperatur erhöhen oder ein unerwünschtes Aufschmelzen von Asche (Schlackenbildung) bewirken.

Düsen mit einer größeren Anzahl von Einlasslöchern haben vorteilhafte Betriebseigenschaften. Sie erlauben jedoch aus Festigkeitsgründen keine Verwendung von keramischem Material, daher müssen sie aus Metall hergestellt werden. Sie haben daher auch eine kurze Lebensdauer und müssen häufig gewechselt werden, was den Betrieb verteuert.

Einige Arten von Vergasungserhitzern zeichnen sich durch einen stark geneigten Boden der Vergasungskammer in Richtung ihrer Mitte - oder der Düse - aus. Der Boden bildet somit die Form einer vierseitigen Pyramide mit der Spitze unten. Bei ausreichendem Fallwinkel (mehr als 40°) rutscht die Asche im Betrieb an den Bodenwänden herunter in die Düse, was einen erheblichen Vorteil darstellt. Allerdings bringt diese Bodenart auch Nachteile mit sich. Sie schränkt z. B. die räumlichen Möglichkeiten der Düse ein, weshalb Erhitzer mit stark geneigtem Boden meist eine quadratische oder runde Düse mit den oben genannten Mängeln (großer Tropfen, hohe Gasgeschwindigkeiten, großer Druckverlust) aufweisen. Dieser Nachteil verschlechtert die Eigenschaften eines stark abfallenden Bodens derart, dass die meisten Hersteller von Vergasungsöfen einen waagerechten oder leicht abfallenden Boden (5 - 10°) bevorzugen. Der Nachteil dieser Bodentypen ist, dass die Asche nicht durch die Düse in die Brennkammer strömt und sich am Boden der Vergasungskammer ansammelt. Dies mindert die Verbrennungsqualität und belastet den Betreiber (Heizung muss regelmäßig abgeschaltet und die Asche entfernt werden).

Zusammenfassend lässt sich sagen: Existierende Düsen von Vergasungsöfen weisen viele Mängel auf, deren Anteil je nach Art und Größe der Form und dem Gefälle (Grad des Gefälles) des Bodens variiert. Diese Mängel sind bei Heizgeräten mit geneigtem Boden besonders ausgeprägt.

Die Mängel bekannter Vergasungserhitzer-Düsen-Lösungen werden durch einen Vergasererhitzer für feste Brennstoffe mit einer Radialdüse, die eine Vergasungskammer und eine unterhalb der Vergasungskammer angeordnete Brennkammer enthält, vollständig oder weitgehend beseitigt. Der Boden der Vergasungskammer ist zur Mitte der Vergasungskammer durch vier geneigte Wände geneigt, die eine Pyramidenform bilden, wobei die Spitze in die Brennkammer zeigt, oder eine Mulde bildet. Die Vergasungskammer und die Brennkammer sind durch eine Trennwand getrennt, durch die die Düse geführt ist. Deren Eintrittsöffnung befindet sich im Boden der Vergasungskammer und deren Austrittsöffnung in der Wand der Brennkammer. Das Wesen der Erfindung besteht darin, dass die Einlassöffnung der Düse aus einem zentralen Schlitz in Form eines Rechtecks oder Quadrats und aus radialen Schlitzen besteht, die vier rechteckige Öffnungen bilden. Diese befinden sich in den Rändern zwischen den geneigten Wänden des Bodens der Vergasungskammer, wodurch ein radiales Muster entsteht. Die zentrale Entlüftung der Düse wird unter dem zentralen Schlitz geführt. An die radialen Schlitze schließen sich Kanäle an, die in die zentrale Entlüftung münden, die eine Austrittsöffnung in den Wänden der Brennkammer bildet. Dabei befinden sich die Kanäle in einem Winkel von mindestens 40°, d. h. dem Winkel von der Unterseite der Kanäle relativ zur horizontalen Ebene. Die Seitenwände der Kanäle sind gegenseitig zu ihren unteren Wänden (Boden der Kanäle) hin geöffnet.

Die Vorteile der Erfindung sind:
- Dank der radialen Form und der diagonalen Anordnung hat der Einlassbereich eine 2 - 3x größere Fläche als eine gleich breite rechteckige Düse, die traditionell im mittleren Teil des Bodens (d. h. parallel zur Seitenwand der Vergasungskammer) angeordnet ist.
- Das Austrittsloch konzentriert die Rauchgase zu einem kompakten Strom, was die Homogenität der Gase und die Qualität der Verbrennung erhöht.
- Die Geometrie der Düse erlaubt den Einsatz von Keramik (die Teile zwischen den einzelnen Balken sind ausreichend massiv).
- Der große Querschnitt der Düse reduziert den Druckverlust, was die Leistung des Ventilators reduziert und sogar den Betrieb nur mit dem natürlichen Schornsteinzug ermöglicht.
- Der Abfall eines Teils des Kraftstoffs ist deutlich kleiner als bei Düsen mit quadratischer oder kreisförmiger Eintrittsöffnung (von gleicher Fläche), die vorhandenen Heizungen mit einem deutlich abfallenden Boden haben.

Die Erfindung wird anhand der beigefügten Figuren näher erläutert. Es zeigen:
- Fig. 1: ein Seitenteil eines Vergasungserhitzers mit stark geneigtem Boden mit Radialdüse,
- Fig. 2: eine dimensionale Ansicht einer Vergasungskammer mit quadratischem Querschnitt und pyramidenstumpfförmigem Schrägboden,
- Fig. 3: eine dimensionale Ansicht einer Düse in einem Vergaserheizer mit einer Vergasungskammer mit quadratischem Querschnitt,
- Fig. 3.1: eine Draufsicht auf die Düse aus Fig. 3,
- Fig. 3.2: einen Schnitt A-A orientiert an Fig. 3.1,
- Fig. 3.3: eine Unteransicht der Düse aus Fig. 3,
- Fig. 4: eine räumliche Darstellung der Düse und Teile der Düse aus Fig. 3,
- Fig. 5: eine räumliche Darstellung der Düsenkanäle aus Fig. 3,
- Fig. 6: eine räumliche Darstellung der zentralen Entlüftung der Düse aus Fig. 3,
- Fig. 7: eine räumliche Darstellung der Eingangsöffnung aus Fig. 3,
- Fig. 8: einen Schnitt B-B orientiert an Fig. 3.1, der die Form des Kanals zeigt,
- Fig. 9: eine räumliche Darstellung des Kanals aus Fig. 3,
- Fig. 10: eine dreidimensionale Ansicht einer Vergasungskammer mit rechteckigem Querschnitt und schrägem, wannenförmigem Boden,
- Fig. 11: eine Raumansicht einer Düse in einem Vergaserheizer mit einer im Querschnitt rechteckigen Vergasungskammer
- Fig. 11.1: eine Draufsicht auf die Düse aus Fig. 11,
- Fig. 11.2: einen Schnitt A-A orientiert an Fig. 11.1,
- Fig. 11.3: eine Unteransicht der Düse aus Fig. 11,
- Fig. 12: eine räumliche Darstellung der Düse und Teile der Düse aus Fig. 11,
- Fig. 13: eine räumliche Darstellung der Düsenkanäle aus Fig. 11,
- Fig. 14: eine räumliche Darstellung der zentralen Entlüftung der Düse aus Fig. 11 und
- Fig. 15: eine räumliche Darstellung der Eintrittsöffnung der Düse aus Fig. 11.

Fig. 1 zeigt einen Vergasungserhitzer 100 (Vergasungskessel) zur manuellen Zugabe von Festbrennstoff 6, beispielsweise Holz.

Der Vergasungskessel 100 enthält eine Vergasungskammer 4 mit quadratischem oder rechteckigem Querschnitt und eine unterhalb der Vergasungskammer 4 angeordnete Verbrennungskammer 9. Die Vergasungskammer 4 und die Verbrennungskammer 9 sind durch eine Trennwand 5 getrennt, die auf der Seite der Vergasungskammer 4 den Boden 10 dieser Vergasungskammer 4 bildet, und die brennseitigen Kammern 9 bilden die obere Innenwand 7 dieser Brennkammer.

Durch die Trennwand 5 ist eine Düse 2, bestehend aus einer Eintrittsöffnung 1 und einer Austrittsöffnung 3, geführt. Der Boden 10 der Vergasungskammer 4 ist durch vier geneigte Wände 11 deutlich zur Mitte der Vergasungskammer 4 hin geneigt Die Wände 11 der im Querschnitt quadratischen Vergasungskammer 4 sind in Form einer Pyramide geneigt (Fig. 2). Die geneigten Wände 11 der Vergasungskammer 4 mit rechteckigem Querschnitt sind in Form einer Rinne geneigt (Fig. 10).

Die Eintrittsöffnung 1 der Düse 2 an der Vergasungskammer 4 mit quadratischem Querschnitt (Fig. 3 bis 9) enthält einen quadratischen zentralen Schlitz 13 und radiale Schlitze 14. Unter dem zentralen Schlitz 13 befindet sich eine zentrale Entlüftung 15, die eine Austrittsöffnung 3 in der Wand 7 der Düsen 2 der Verbrennungskammer 9 bildet. Die zentrale Entlüftungsöffnung 15 hat die Form eines regelmäßigen Prismas mit quadratischem Profil, dessen oberer Teil gefaltete Ecken hat. Die radialen Schlitze 14 werden durch rechteckige Öffnungen gebildet, die in den Rändern 12 des Bodens 10 der Vergasungskammer 4 angeordnet sind. Dadurch wird ein radiales Muster erzeugt, das einem vierzackigen Stern oder einem Kreuz ähnelt. Die Kanäle 8, die zu der zentralen Entlüftung 15 führen, sind mit den radialen Schlitzen 14 durch die Düsen 2 verbunden. Die Kanäle 8 sind zu der zentralen Entlüftung 15 in einem Winkel von mindestens 40° geneigt. Die Seitenwände 16 der Kanäle 8 sind gegenseitig zu ihren unteren Wänden 17 geöffnet (Fig. 8 und 9).

Die Eintrittsöffnung 1 der Düse 2 an der im Querschnitt rechteckigen Vergasungskammer 4 (Fig. 11 bis 15, 8 und 9) enthält einen zentralen Schlitz 13 von rechteckiger Form und radiale Schlitze 14. Unterhalb der Öffnung 15 ist eine zentrale Entlüftung 15 mit zentralem Schlitz 13 geführt, der eine Brennkammerwand 7, 9 bildet. Die Brennkammerwand 7, 9 weist eine Austrittsöffnung 3 und Düsen 2 auf. Die zentrale Entlüftung 15 hat ein rechteckiges Profil variabler Größe. Die radialen Schlitze 14 werden durch rechteckige Öffnungen gebildet, die sich in den Rändern 12 des Bodens 10 der Vergasungskammer 4 befinden und ein radiales Muster erzeugen. Die Kanäle 8, die zu der zentralen Entlüftung 15 führen, sind mit den radialen Schlitzen 14 durch die Düsen 2 verbunden. Die Kanäle 8 sind zu der zentralen Entlüftung 15 in einem Winkel von mindestens 40° geneigt. Die Seitenwände 16 der Kanäle 8 sind gegenseitig zu ihren unteren Wänden 17 geöffnet (Fig. 8 und 9).

### Bezugszeichenliste

- 1 -: Eingangsloch
- 2 -: Düse
- 3 -: Auslassloch
- 4 -: Vergasungskammer
- 5 -: Schott
- 6 -: Kraftstoff
- 7 -: Wand
- 8 -: Kanal
- 9 -: Brennkammer
- 10 -: unten
- 11 -: schräge Wand
- 12 -: Kante
- 13 -: Mittelspalt
- 14 -: Radialspalt
- 15 -: zentrale Entlüftung
- 16 -: Seitenwand
- 17 -: untere Wand
- 100 -: Heizung

## Patentansprüche

1. Heizgerät für Festbrennstoffvergaser mit Radialdüse (2), einer Vergasungskammer (4)
mit einem Boden (10), einer unterhalb der Vergasungskammer angeordneten Brennkammer (9), wobei der Boden (10) der Vergasungskammer (4) zu seiner Mitte hin geneigt und durch vier schräge Wände (11) definiert ist, die eine Pyramidenform mit zur Brennkammer (9) weisender Spitze oder eine Wannenform bilden, während die Vergasungskammer (4) und die Brennkammer (9 ) durch eine Trennwand (5) getrennt sind, die auf der Seite der Vergasungskammer (4) den Boden (10) dieser Vergasungskammer und auf der Seite der Brennkammer (9) die obere Innenwand (7) bildet, während die Trennwand (5) von der Düse (2) geführt ist, deren Eintrittsöffnung (1) im Boden der Vergasungskammer (4) und deren Austrittsöffnung (3) in der Innenwand ( 7) der Brennkammer (9) ausgebildet ist,
**dadurch gekennzeichnet,**
**dass** die Eintrittsöffnung (1) der Düse (2) aus einem zentralen Schlitz (13) in rechteckiger oder quadratischer Form und aus radialen Schlitzen (14) in rechteckiger Form besteht, die in Rändern (12) zwischen den schrägen Wänden (11) des Bodens (10) der Vergasungskammer (4) gebildet sind,
**dass** unter dem zentralen Schlitz (13) eine zentrale Entlüftung (15) der Düse (2 ) in Form einer Durchgangsbohrung geführt ist,
**dass** die Schlitze (14) Kanäle (8) radial verbinden, die zur zentralen Entlüftung (15) geführt sind, und
**dass** die Austrittsöffnung (3) in der Innenwand (7) der Brennkammer (9) gebildet ist, während die Kanäle (8) zur zentralen Entlüftung (15) hin unter einem Winkel von mindestens 40° geneigt sind und die Seitenwände (16) der Kanäle (8) zu ihren unteren Wänden (17) hin gegenseitig geöffnet sind.

## Claims

1. Radial nozzle solid fuel gasification heater with a jet nozzle (2), a gasification chamber (4) with a bottom (10), and a combustion chamber (9) is located below the gasification chamber (4) and the bottom (10) of the gasification chamber (4) slopes towards its centre by four inclined walls (11) which form a pyramidal shape with the apex pointing to the combustion chamber (9) or form a trough, the gasification chamber (4) and the combustion chamber (9) are separated by a partition (5), which on the side of the gasification chamber (4) forms the bottom (10) of this gasification chamber (4) and on the side of the combustion chamber (9) forms the upper inner wall (7) of this combustion chamber (9), the partition (5) being guided nozzle (2) the inlet opening (1) of which is in the bottom of the gasification chamber (4) and the outlet opening (3) is in the wall (7) of the combustion chamber (9), **characterized in that** the inlet opening (1) of the nozzle (2) consists of a rectangular or square central slot (13) and rectangular radial slots (14), which are formed in the edges (12) between the inclined walls (11) of the bottom (10) of the gasification chamber (4), wherein under the central slot (13) there is a central vent (15) of nozzles (2) forming a through hole, and the radial slots (14) are connected by channels (8) which go into the central vent (15) which forms in the wall (7) ) of the combustion chamber (9) outlet hole (3), wherein the channels (8) are sloped towards the central vent (15) at an angle of at least 40°, and the side walls (16) of the channels (8) are mutually opened towards their lower walls (17).

## Revendications

1. Chaudière de gazéification de combustible solide à tuyère radiale, comprenant une chambre de gazéification (4) ayant un fond (10), dans laquelle une chambre de combustion (9) est prévue sous la chambre de gazéification, le fond (10) de la chambre de gazéification (4) étant projeté vers son centre au moyen de quatre parois inclinés (11) qui forment un cône dont le sommet est orienté vers la chambre de combustion (9) ou qui ont une forme d'auge, dans laquelle la chambre de gazéification (4) et la chambre de combustion (9) sont séparées par une cloison (5) qui forme le fond (10) de la chambre de gazéification (4) du côté de la chambre de gazéification (4) et la paroi intérieure supérieure (7) de la chambre de combustion du côté de la chambre de combustion (9), la buse (2) étant guidée à travers la cloison (5), dont l'ouverture d'entrée (1) est situé dans fond (4) de la chambre de gazéification et dont l'ouverture de sortie (3) se trouve dans la paroi (7) de la chambre de combustion (9), **caractérisée en ce que** l'ouverture d'entrée (1) de la buse (2) est constituée d'une fente centrale (13) rectangulaire ou carrée et de fentes rayonnantes (14) rectangulaires formées sur les bords (12) entre les parois inclinés (11) du fond (10) de la chambre de combustion (4) où un évent central (15) de la buse (2) en forme de trou traversant passe sous la fente centrale (13) et les fentes rayonnantes (14) sont suivies par des canaux (8) qui sont dirigés vers un évent central (15), qui forme une ouverture de sortie (3) dans la paroi intérieure (7) de la chambre de combustion (9), dans lequel les canaux (8) sont dirigés vers l'évent central (15) à un angle d'au moins 40° et dans lequel les parois latérales (16) des canaux (8) sont mutuellement ouvertes vers leurs parois inférieures (17).
